# EUROPÄISCHE PATENTANMELDUNG

(11) **EP 4 775 777 A1**
(43) Veröffentlichungstag der Anmeldung: **15.07.2026**
(21) Anmeldenummer: 26151098.6
(22) Anmeldetag: 09.01.2026
(51) Int. Cl.: E05D 3/16, E05D 3/18, E05D 11/06

(54) **SCHARNIER UND SCHNARNIERANORDNUNG**

(30) Priorität: 09.01.2025 AT 600032025
(71) Anmelder: Simonswerk GmbH, 33378 Rheda-Wiedenbrück (DE)
(72) Erfinder: Peer, Robert, 2381 Gemeinde Laab im Walde (AT)
(74) Vertreter: Andrejewski - Honke Patent- und Rechtsanwälte Partnerschaft mbB

(57) **Zusammenfassung**

Sechs- oder siebenachsiges Scharnier (3) mit einem wandseitigen Scharniergehäuse (4) für den verdeckten bei Einbau an einer Laibungsfläche (15) einer Türöffnung einer Wand (1), mit einem flügelseitigen Scharniergehäuse (5) zum verdeckten Einbau an einer Scharnierfläche (18) eines an der Wand (1) verschwenkbar gehaltenen Flügels (2). Das wandseitige Scharniergehäuse (4) und das flügelseitige Scharniergehäuse (5) sind durch eine einen wandseitigen Haupthebel (6) und einen mit dem wandseitigen Haupthebel (6) an einer gemeinsamen Schwenkachse (12) schwenkbar gehaltenen flügelseitigen Haupthebel (7) aufweisenden Scharnierbügelanordnung zwischen einer Öffnungsposition und einer Schließposition schwenkbar aneinandergehalten. Der wandseitige Haupthebel (6) ist mit einem ersten wandseitigen Hebelende (6a) gegenüber dem wandseitigen Scharniergehäuse (4) um eine erste Schwenkachse (10) ausschließlich drehbar beweglich gelagert gehalten und der flügelseitige Haupthebel (7) ist mit einem ersten flügelseitigen Hebelende (7a) gegenüber dem flügelseitigen Scharniergehäuse (5) um eine zweite Schwenkachse (11) ausschließlich drehbar gelagert gehalten. Der flügelseitige Haupthebel (7) weist ein zweites wandseitiges Hebelende (7b) auf, mit welchem er um eine dritte Schwenkachse (13) mit einem ersten Ende (8a) eines wandseitigen Zusatzhebels (8) schwenkbarer verbunden ist, dessen zweites Ende (8b) an einer vierten Schwenkachse (16) ausschließlich schwenkbarer mit dem wandseitigen Scharniergehäuse (4) verbunden ist. Der wandseitige Haupthebel (6) weist ein zweites flügelseitiges Hebelende (6b) auf, welches mit einer daran zwangsgeführten fünften Schwenkachse (14) mit dem flügelseitigen Scharniergehäuse (5) verbunden ist. Zumindest die erste Schwenkachse (10), die dritte Schwenkachse (13) und die vierte Schwenkachse (16) sind jeweils als Achsbolzen mit einem einheitlichen Durchmesser (d) ausgeführt. Erfindungsgemäß ist vorgesehen, dass die dritte Schwenkachse (13) und die vierte Schwenkachse (16) um mehr als einen Durchmesser (d) gegenüber der ersten Schwenkachse (10) in der Wandrichtung versetzt liegen.

## Beschreibung

Die Erfindung betrifft ein verdeckt anzuordnendes Scharnier bzw. eine Anordnung die eine Wand mit einer Öffnung, einen Flügel für das wahlweise Verschließen der Öffnung, und ein Scharnier umfasst, wobei das Scharnier die Wand und den Flügel verbindet und die wahlweise Bewegung des Flügels gegenüber der Wand führt.

Die Öffnung in der Wand ist typischerweise eine Türöffnung oder FensterÖffnung, dazu passend ist der Flügel ein Türflügel bzw. ein Fensterflügel. Der Begriff "Wand" umfasst in diesem Dokument nicht nur Wände von Gebäuden, sondern auch Wände von Schränken. Mit dem Begriff "Flügel" kann damit also auch der flächige Teil einer Schranktür gemeint sein, welcher dazu dient eine Öffnung in einem Schrank wahlweise zu verschließen.

Dass das Scharnier "verdeckt angeordnet" ist bedeutet in diesem Zusammenhang, dass das Scharnier bei geschlossenem Flügel im Wesentlichen nicht sichtbar ist, da jene seiner Teile, welche nicht ohnedies in Flügel oder Wand versenkt angeordnet sind, entweder durch eine dann der Wand zugewandte Stirnfläche des Flügels verdeckt sind, oder durch eine der besagten Stirnseite des Flügels zugewandte Fläche der Wand verdeckt sind.

Bestimmungsgemäß führen Scharniere dieser Art die Öffnungsbewegung des Flügels gegenüber der Wand derart in einer Kombination aus rotatorischer und translatorischer Relativbewegung, dass der Flügel bis zu 180° geöffnet werden kann, ohne mit einem Teil der Wand zu kollidieren.

Fünf-, sechs- oder siebenachsige Scharniere für den verdeckten Einbau - wie sie unter anderem auch bei Bauweise gemäß den vorliegenden Erfindungen verwendet werden - weisen bekanntermaßen jeweils zwei Haupthebel auf, von denen der eine als wandseitiger Haupthebel und der andere als flügelseitiger Haupthebel bezeichnet werden kann, wobei beide Haupthebel jeweils ein wandseitiges und ein flügelseitiges Hebelende aufweisen. Dabei ist der wandseitige Haupthebel mit seinem wandseitigen Hebelende relativ zur Wand ausschließlich drehbar beweglich gelagert gehalten, und der flügelseitige Haupthebel ist mit seinem flügelseitigen Hebelende relativ zum Flügel ausschließlich drehbar gelagert gehalten. Das flügelseitige Hebelende des wandseitigen Haupthebels ist relativ zum Flügel drehbar und translatorisch entweder entlang einer Kulissenbahn verschiebbar gehalten oder es ist mit einem Ende eines Zusatzhebels schwenkbar verbunden, dessen zweites Ende relativ zum Flügel ausschließlich drehbar gehalten ist. Analog dazu ist das wandseitige Hebelende des flügelseitigen Haupthebels relativ zur Wand drehbar und translatorisch entweder entlang einer Kulissenbahn verschiebbar gehalten oder es ist mit einem Ende eines Zusatzhebels schwenkbar verbunden, dessen zweites Ende relativ zur Wand ausschließlich drehbar gehalten ist. Zusätzlich sind die beiden Haupthebel auch aneinander drehbar gehalten, wobei die diesbezügliche Achse in einem Längsbereich zwischen den jeweils beiden anderen Schwenkachsen der Hebel liegt.

Wenn für die translatorisch verschiebbaren Hebelenden nur Kulissenführungen verwendet werden, spricht man von einem fünfachsigen Scharnier. Wenn für das translatorisch verschiebbare Ende von nur einem der Haupthebel ein Zusatzhebel verwendet wird, spricht man von einem sechsachsigen Scharnier. Wenn bei beiden Haupthebeln für das translatorisch verschiebbare Ende ein Zusatzhebel verwendet wird, spricht man von einem siebenachsigen Scharnier.

Egal ob es sich um ein fünf-, sechs- oder siebenachsiges Scharnier handelt, sind immer alle zugehörigen Schwenkachsen zueinander parallel, und alle besagten translatorischen Bewegungsrichtungen liegen in Ebenen, auf welche die Schwenkachsen normal stehen.

Im Allgemeinen weisen Scharniere für den verdeckten Einbau ein wandseitiges Scharniergehäuse auf, welches in einer Ausnehmung an einer zur Wandebene normal liegenden Fläche der Wand starr befestigt ist, sowie ein flügelseitiges Scharniergehäuse, welches in einer Ausnehmung einer zur Flügelebene normal liegenden Fläche des Flügels starr befestigt ist. Der Abstand zwischen besagter Ausnehmung an Wand bzw. Flügel und der nächstliegenden jener Außenfläche der Wand bzw. des Flügels, welche parallel zur Wand- bzw. Flügelebene liegt, wird als "Überdeckung" bezeichnet.

Je größer diese Überdeckung ist, desto robuster sind die Scharniergehäuse in Wand bzw. Flügel gehalten, und desto geringer ist die Gefahr, dass an den Sichtflächen von Wand oder Flügel eine durch die Scharniergehäuse verursachte optische Unregelmäßigkeit entsteht. Im Fall, dass ein Scharnier eine hohe Überdeckung zulässt, wird es auch sehr einfach, die Wand und/oder den Flügel mit einer zusätzlichen Beplankung zu versehen. Bei gleichbleibend schlanker Bauweise der Scharniere wird es mit steigender Überdeckung schwieriger, die Bewegungsbahn des Flügels gegenüber der Wand derart zu führen, dass es zu keinen Kollisionen zwischen den beiden kommt, ohne dass wandseitig oder türseitig die Außenkanten abgerundet werden müssen, und dass dennoch gute Robustheit der Konstruktion vorliegt.

Für die weitere Beschreibung seien bezüglich Orten und Richtungen die folgenden Begriffe festgelegt:
Vor allem bei Gebäudetüren - nicht bei Möbeltüren - ist eine Türöffnung in einer Wand immer mit einer Zarge, also einem unbeweglich mit der Wand verbundenen Türrahmen, eingefasst. Im weiteren Text wird diese Einfassung im Allgemeinen nicht extra erwähnt; stattdessen ist sie einfach mit der Bezeichnung "Wand" mitgemeint.

Die "Wandöffnungsseite" eines Gebildes ist jener Seitenbereich des Gebildes, der gegenüber dem Mittenbereich des Gebildes in jene zur Wandebene normal liegende Richtung hin verschoben ist, in welcher der Flügel bei seiner Öffnungsbewegung aus der Wand heraus schwenkt. Die der Wandöffnungsseite gegenüberliegende Seite des Gebildes ist die "Wandschließseite".

Die "Flügelöffnungsseite" eines Gebildes ist jener Seitenbereich des Gebildes, der gegenüber dem Mittenbereich des Gebildes in jene zur Flügelebene normal liegende Richtung hin verschoben ist, in welcher der Flügel bei seiner Öffnungsbewegung hin schwenkt. Die der Flügelöffnungsseite gegenüberliegende Seite des Gebildes ist die "Flügelschließseite".

Die "Scharnierfläche des Flügels" ist jene zur Ebene des Flügels normal liegende Stirnfläche des Flügels, welche mit einer Öffnung zur Aufnahme des flügelseitigen Scharniergehäuses versehen ist.

Die "Laibungsfläche" ist jene zur Wandebene normal liegende Begrenzungsfläche der Öffnung in der Wand, welche mit einer Öffnung für die Aufnahme des wandseitigen Scharniergehäuses versehen ist.

Die "Flügelrichtung" ist jene zur Ebene des Flügels parallel liegende Richtung, welche normal zur Scharnierfläche des Flügels von der Scharnierfläche des Flügels aus in den Flügel hinein zeigt.

Die "Wandrichtung" ist jene zur Ebene der Wand parallel liegende Richtung, welche normal zur Laibungsfläche in die Wand hinein, also von der Öffnung in der Wand weg, zeigt.

Mit dem Begriff "Schwenkachse" ist eine unendlich dünne Gerade gemeint, welche eine Achse ist, um welche herum ein Körper gegenüber einem anderen schwenkbar bewegbar gehalten ist.

Die der Erfindung zu Grunde liegende Aufgabenstellung besteht darin, ein verdeckt einzubauendes sechs- oder siebenachsiges Scharnier bereitzustellen, welches gegenüber den in der WO 2022/020 867 A1 beschriebenen Scharnieren bei vergleichbar gut erreichbarer Überdeckung und bei vergleichbaren Einbaumaßen, robuster ist, und mit höherem Gewicht belastbar ist.

Lösung dieser Aufgabe und Gegenstand der Erfindung ist ein Scharnier nach Anspruch 1 sowie eine Scharnieranordnung nach Anspruch 15. Bevorzugte Ausgestaltungen sind jeweils in den abhängigen Unteransprüchen angegeben.

Unter Gültigkeit der eingangs angeführten Festlegungen wird die Aufgabe insbesondere entsprechend der folgenden Merkmalskombination gelöst:
Sechs- oder siebenachsiges Scharnier (3) für den verdeckten Einbau an der Laibungsfläche (15) einer Türöffnung einer Wand (1) und an einer Scharnierfläche eines an der Wand (1) schwenkbar gehaltenen Flügels (2), welches einen wandseitigen Haupthebel (6) und einen flügelseitigen Haupthebel (7) aufweist,
- wobei bei bestimmungsgemäßem Einbau des Scharniers (3) der wandseitige Haupthebel (6) mit seinem wandseitigen Hebelende gegenüber der Wand (1) um eine Schwenkachse (10) ausschließlich drehbar beweglich gelagert gehalten ist, und der flügelseitige Haupthebel (7) mit seinem flügelseitigen Hebelende gegenüber dem Flügel (2) ausschließlich drehbar gelagert gehalten ist,
- wobei der flügelseitige Haupthebel (7) ein wandseitiges Hebelende aufweist, mit welchem er um eine Schwenkachse (13) mit einem Ende eines wandseitigen Zusatzhebel (8) schwenkbar verbunden ist, dessen zweites Ende an einer Schwenkachse (16) ausschließlich schwenkbar mit der Wand (1) verbunden ist,
- wobei der wandseitige Haupthebel (6) ein flügelseitiges Hebelende aufweist, welches um eine Schwenkachse (11) schwenkbar gehalten ist, welche am Flügel (2) normal zu ihrer Ausrichtung geführt translatorisch verschiebbar oder durch einen weiteren Zusatzhebel schwenkbar gehalten ist,
- wobei der wandseitige Haupthebel (6) und der flügelseitige Haupthebel (7) an einer gemeinsamen Schwenkachse (12) schwenkbar aneinander gehalten sind,
- wobei sich die Lagerung um die Schwenkachse (11) des flügelseitigen Haupthebels (7) am Flügel (2) an der Flügelöffnungsseite des flügelseitigen Scharniergehäuses (5) befindet,
- wobei sich die Lagerung um die Schwenkachse (16) des wandseitigen Zusatzhebels (8) an der Wand (1) an der Wandöffnungsseite des wandseitigen Scharniergehäuses (4) befindet,
- wobei das wandseitige Scharniergehäuse weniger tief als breit ist,
- wobei bei geschlossener Scharnierposition sich die Lagerung um die Schwenkachse (13), an welcher der wandseitige Zusatzhebel (8) und der flügelseitige Haupthebel (7) schwenkbar miteinander verbunden sind, an der Wandschließseite des wandseitigen Scharniergehäuses (4) befindet, und
- sich die Schwenkachse (10), an welcher der wandseitige Haupthebel (6) gegenüber der Wand (1) schwenkbar ist, flügelseitig hinter der der Laibungsfläche (15) zugewandten Stirnfläche des Flügels (2) im Bereich der Flügelöffnungsseite des flügelseitigen Scharniergehäuses (5) befindet, und dabei näher an der Wand (1) liegt, als die Lagerung um die Schwenkachse (11) des flügelseitigen Haupthebels (7) am Flügel (2), und
- sich dabei die Schwenkachse (10), an welcher der wandseitige Haupthebel (6) gegenüber der Wand (1) schwenkbar ist, in Flügelöffnungsrichtung bevorzugt auf gleicher Höhe befindet wie die Schwenkachse (11) des flügelseitigen Haupthebels (7) am Flügel (2), und
- die Schwenkachsen (13) und (16) des Zusatzhebels (8) gegenüber der Schwenkachse (10), an welcher der wandseitige Haupthebel (6) gegenüber der Wand (1) schwenkbar ist, um mehr als den Durchmesser eines der Achsbolzens in Wandrichtung versetzt liegen,
- wobei bei 180° geöffneter Scharnierposition die Achsposition des wandseitigen Hebelendes (13) des flügelseitigen Haupthebels (7) gegenüber der Achsposition der Schwenkachse (10) des wandseitigen Haupthebels (6) an der Wand (1) in der normal zur Laibungsfläche (15) von der Wand (1) weg weisenden Richtung um mehr als den Durchmesser des Achsbolzens besagter Schwenkachse (10, 23) versetzt ist.

Bei geschlossenem Flügel darf die Schwenkachse (10), an welcher der wandseitige Haupthebel (6) gegenüber der Wand (1) schwenkbar ist, entgegen der Flügelöffnungsrichtung um nicht mehr als den Durchmesser eines Achsbolzens gegenüber der Schwenkachse (11) des flügelseitigen Haupthebels (7) am Flügel (2) versetzt sein.

Mit anderen Worten geht die Erfindung von einem sechs- oder siebenachsigen Scharnier mit einem wandseitigen Scharniergehäuse (4), mit einem flügelseitigen Scharniergehäuse (5) und mit einer das wandseitige Scharniergehäuse (4) mit dem flügelseitigen Scharniergehäuse (5) verbindenden Scharnierbügelanordnung aus. Dabei ist das wandseitige Scharniergehäuse (4) für den verdeckten Einbau an einer Laibungsfläche (15) einer Türöffnung einer Wand (1) vorgesehen und das flügelseitige Scharniergehäuse (5) seinerseits zum verdeckten Einbau an der Scharnierfläche eines an der Wand (1) verschwenkbar gehaltenen Flügels (2) vorgesehen.

Die Scharnierbügelanordnung, durch welche das wandseitige Scharniergehäuse (4) und das flügelseitige Scharniergehäuse (5) aneinander schwenkbar gehalten sind, weist einen wandseitigen Haupthebel (6) sowie einen mit dem wandseitigen Haupthebel (6) an einer gemeinsamen Schwenkachse (12) schwenkbar gehaltenen flügelseitigen Haupthebel (7) auf. Der wandseitige Haupthebel (6) ist dabei mit einem ersten wandseitigen Hebelende (6a) gegenüber dem wandseitigen Scharniergehäuse (4) um eine erste Schwenkachse (10) ausschließlich drehbar beweglich gelagert gehalten. Der flügelseitige Haupthebel (7) ist mit einem ersten flügelseitigen Hebelende (7a) gegenüber dem flügelseitigen Scharniergehäuse (5) um eine zweite Schwenkachse (11) ausschließlich drehbar gelagert gehalten.

Der flügelseitige Haupthebel (7) weist ein zweites wandseitiges Hebelende (7b) auf, mit welchem er um eine dritte Schwenkachse (12) mit einem ersten Ende (8a) eines wandseitigen Zusatzhebels (8) schwenkbar verbunden ist, dessen zweites Ende (8b) an einer vierten Schwenkachse (13) ausschließlich schwenkbar mit dem wandseitigen Scharniergehäuse (4) verbunden ist.

Der wandseitige Haupthebel (6) weist ferner ein zweites flügelseitiges Hebelende (6b) auf, welches mit einer daran zwangsgeführten fünften Schwenkachse (14) mit dem flügelseitigen Scharniergehäuse (5) verbunden ist. Zumindest die erste Schwenkachse (10), die dritte Schwenkachse (12) und die vierte Schwenkachse (13) sind jeweils als Achsbolzen mit einem einheitlichen Durchmesser (d) ausgeführt.

Davon ausgehend ist erfindungsgemäß vorgesehen, dass die dritte Schwenkachse (12) und die vierte Schwenkachse (13) um mehr als einen Durchmesser (d) gegenüber der ersten Schwenkachse (10) in der Wandrichtung versetzt liegen. Dabei bezeichnet die Wandrichtung diejenige Richtung, welche bei der vorgesehenen Montage des wandseitigen Scharniergehäuses (4) an einer Wand (1) in Richtung dieser Wand (1) - d. h. in der Schließposition von dem flügelseitigen Scharniergehäuse (5) weg - ausgerichtet ist. Diese Richtung wird in der Türbandtechnik üblicherweise auch als Seitenrichtung bzw. Querrichtung bezeichnet. Anders ausgedrückt steht die erste Schwenkachse (10) - mit welcher der wandseitige Haupthebel (6) schwenkbar an dem wandseitigen Scharniergehäuse (4) befestigt ist - in der Schließposition von allen dem wandseitigen Scharniergehäuse (4) zugeordneten Scharnierachsen am weitesten in Richtung des flügelseitigen Scharniergehäuses (5) vor. Durch diese Ausgestaltung ist eine besonders kompakte Bauweise bei einem gleichzeitig großen Schwenkwinkelbereich möglich.

Besonders bevorzugt ist dabei vorgesehen, dass die erste Schwenkachse (10) im Einbauzustand flügelseitig über die Laibungsfläche (15) und ggf. die Scharnierfläche (18) ragt. Damit kann die erste Scharnierachse (10) - auch weiterhin verdeckt angeordnet - in der Schließposition innerhalb des Flügels (2) und nicht wie sonst üblich an bzw. in der Wand (1) aufgenommen sein.

Gemäß einer bevorzugten Ausgestaltung der Erfindung ist vorgesehen, dass die fünfte Schwenkachse (14) dadurch an dem flügelseitigen Scharniergehäuse (5) zwangsgeführt ist, dass diese normal (d. h. senkrecht) zu ihrer Ausrichtung geführt translatorisch verschiebbar gehalten ist. Diese translatorische Verschiebung kann insbesondere durch eine - gerade oder krummlinige - Kulissenführung (9) realisiert sein. Diese Ausgestaltung wird auch als Sechsachs-Scharnier bezeichnet.

In einer alternativen bevorzugten Ausgestaltung der Erfindung ist vorgesehen, dass die fünfte Schwenkachse (14) dadurch an dem flügelseitigen Scharniergehäuse (5) zwangsgeführt ist, dass diese normal zu ihrer Ausrichtung durch einen weiteren Zusatzhebel schwenkbar gehalten ist. Mit einer weiteren Achse, mit der der weitere Zusatzhebel schwenkbar an dem flügelseitigen Scharniergehäuse (5) gehalten ist. Damit ergibt sich damit insgesamt eine siebenachsige Scharnierkonstruktion.

Vorzugsweise liegt die erste Schwenkachse (10) in der Schließposition weiter in der Wandrichtung bzw. Seitenrichtung als die zweite Schwenkachse (11). Insbesondere weisen das wandseitige Scharniergehäuse (4) und das flügelseitige Scharniergehäuse (5) in der Schließposition jeweils zueinander ausgerichtete Öffnungen auf, wobei sich das wandseitige Scharniergehäuse (4) entgegen der Wandrichtung in Richtung des flügelseitigen Scharniergehäuses (5) und das flügelseitige Scharniergehäuse (5) in der Wandrichtung in Richtung des wandseitigen Scharniergehäuses (4) öffnet.

Besonders bevorzugt ist die erste Schwenkachse (10) in der Schließposition entgegen der Flügelöffnungsrichtung - welche entsprechend auch der Wand-Öffnungsrichtung bzw. einer Andruckrichtung entspricht - um nicht mehr als einen Durchmesser gegenüber der zweiten Schwenkachse (11) versetzt. Besonders bevorzugt befinden sich die erste Schwenkachse (10) und die zweite Schwenkachse (11) in der Schließposition in der Flügelöffnungsrichtung bzw. Andruckrichtung auf gleicher Höhe.

Bevorzugt ist vorgesehen, dass sich die zweite Schwenkachse (11) an der Flügelöffnungsseite des flügelseitigen Scharniergehäuses (5) befindet. Insbesondere liegt der die zweite Scharnierachse umgebende flügelseitige Haupthebel (7) tangential an einer minimalen konvexen Hülle des flügelseitigen Scharniergehäuses (5) mit einem Abstand von weniger als 5 mm - insbesondere bei einem eine Blechhülle aufweisenden flügelseitigen Scharniergehäuse (5) von nicht mehr als einer Blechstärke - und insbesondere gänzlich ohne Abstand an. Dadurch wird eine maximale Verlagerung der zweiten Schwenkachse (11) in der Flügelöffnungsrichtung und dadurch die größtmögliche Bewegungsfähigkeit der Scharnieranordnung ermöglicht.

Zweckmäßigerweise befindet sich die vierte Schwenkachse (13) in der Schließposition an der Wandschließseite des wandseitigen Scharniergehäuses (4). Insbesondere liegt der die vierte Schwenkachse (13) umgebende Zusatzhebel (8) und/oder flügelseitige Haupthebel (7) in der Schließposition an einer wandschließseitigen Innenfläche des wandseitigen Scharniergehäuses (4) oder einer minimalen konvexen Hülle des wandseitigen Scharniergehäuses (4) an. Damit wird die vierte Schwenkachse (13) in der Schließstellung maximal in der Wandschließrichtung verlagert, wodurch die Länge des zusätzlichen Schwenkhebels und damit die Beweglichkeit der vierten Schwenkachse (13) maximiert wird.

Besonders bevorzugt ist vorgesehen, dass das wandseitige Scharniergehäuse (4) und das flügelseitige Scharniergehäuse (5) in der Schließposition mit einer komplementären Form ineinander eingreifen. Dadurch können die Schwenkachsen zur Maximierung der Beweglichkeit gezielt verlagert werden - insbesondere die erste Schwenkachse (10) in den Bereich des flügelseitigen Scharniergehäuses (5) hinein.

Insbesondere ist vorgesehen, dass die Lagerung der ersten Schwenkachse (10) in einem vorstehenden Vorsprung des wandseitigen Scharniergehäuses (4) gelagert ist. Dazu kann das wandseitige Scharniergehäuse (4) insbesondere einen Quader-förmigen ersten Grundkörper sowie den von dem ersten Grundkörper vorstehenden Vorsprung aufweisen. Die erste Schwenkachse (10) ist dabei ganz besonders bevorzugt sowohl gegenüber dem ersten Quader-förmigen Grundkörper als auch der darin enthaltenen vierten Schwenkachse (13) sowohl in der Andruckrichtung (Wand-/Flügel-Öffnungsrichtung), als auch der Seitenrichtung (Flügelrichtung/entgegen der Wandrichtung) versetzt angeordnet.

Vorzugsweise weist auch das flügelseitige Scharniergehäuse (5) einen Quader-förmigen zweiten Grundkörper auf. Dieser kann insbesondere eine zugeordnete Aussparung (für die Aufnahme des Vorsprungs bzw. der ersten Schwenkachse) aufweisen. Ganz besonders bevorzugt sind der erste Grundkörper und der zweite Grundkörper in der Schließposition zueinander in der Öffnungsrichtung versetzt angeordnet.

Bevorzugt ist vorgesehen, dass sich die vierte Schwenkachse (16) an der Wandöffnungsseite des wandseitigen Scharniergehäuses (4) oder zumindest des ersten Grundkörpers befindet.

Ganz besonders bevorzugt ist vorgesehen, dass in einer Öffnungsposition, insbesondere einer maximalen, d. h. bei 180° geöffneten Scharnierposition, die dritte Schwenkachse (13) des zweiten wandseitigen Hebelendes (7b) des flügelseitigen Haupthebels (7) gegenüber der ersten Schwenkachse (10) in der Seitenrichtung, d. h. in einer von dem wandseitigen Scharniergehäuse (4) wegweisenden Flügelrichtung, um mehr als den Durchmesser (d) versetzt ist. Die Position der dritten Schwenkachse (12) ändert sich damit von einem Bereich wandseitig der ersten Schwenkachse (10) zu einem Bereich flügelseitig der ersten Schwenkachse (10). Aus Zusammenspiel von dem Zusatzhebel (8) und dem anhand der dritten Schwenkachse (12) mit dem Zusatzhebel (8) verbundenen flügelseitigen Haupthebel (7) kann somit ein weitläufiger Umgriff der ersten Schwenkachse (10) und damit ein weiter Aktionsradius des Scharniers (3) gewährleistet werden.

Besonders bevorzugt sind die erste Schwenkachse (10) und die dritte Schwenkachse (13) in der (insbesondere maximalen) Öffnungsposition in der Seitenrichtung - entsprechend der Flügel-/Wandrichtung - zueinander überlappend angeordnet. Anders ausgedrückt beträgt der Abstand in der Andruckrichtung (Öffnungsrichtung/Schließrichtung) weniger als einen Durchmesser (d).

Zweckmäßigerweise steht der wandseitige Haupthebel (6) an seinem zweiten flügelseitigen Hebelende über die fünfte Schwenkachse (14) mit einem Stützholm (17) hinaus, welcher in einer maximalen Öffnungsposition das erste flügelseitige Hebelende des flügelseitigen Haupthebels (7) formschlüssig umgreift und an diesen mit einer Innenseite (17a) flächig anliegt. Durch diesen Kontakt des Stützholms (17) kann eine zusätzliche Stabilisierung des Scharniers (3) in der maximalen Öffnungsposition erzielt werden.

Besonders bevorzugt liegt der Stützholm (17) in der Schließposition mit einer (der Innenseite (17a) gegenüberliegenden) Außenseite (17b) an einer zugeordneten Innenfläche (19a) des flügelseitigen Scharniergehäuses (5) an. Somit kann auch in der Schließposition ein stabilisierender und eine Endpositionen definierender Anschlag bereitgestellt werden.

Besonders bevorzugt liegt auch der flügelseitige Haupthebel (7) in der Schließposition flächig an einer weiteren Innenseite (19b) des flügelseitigen Scharniergehäuses (5) flächig an.

Ein weiterer Aspekt der Erfindung betrifft eine Scharnieranordnung mit einer eine Öffnung umfassenden Wand (1), mit einem Flügel (2) für das wahlweise Verschließen der Öffnung und zumindest einem die Wand mit dem Flügel schwenkbeweglich verbindenden Scharnier (3), wie dies zuvor beschrieben ist. Dabei ist das wandseitige Scharniergehäuse (4) an der Wand (1) und das flügelseitigen Scharniergehäuse (5) an dem Flügel (2) befestigt.

Besonders bevorzugt ist vorgesehen, dass sich die erste Schwenkachse (10) in der Schließposition - d. h. der geschlossenen Scharnierposition - flügelseitig hinter der der Laibungsfläche (15) zugewandten Scharnierfläche des Flügels (2) in dem Bereich der Flügelöffnungsseite des flügelseitigen Scharniergehäuses (5) befindet. Durch diese Verlagerung der ersten Scharnierachse in das Volumen des Flügels (2) hinein kann eine maximale Beweglichkeit des Scharniers (3) bei minimalem Bauraum des Scharniers (3) erzielt werden.

Mit dem Begriff "Lagerung" wird in diesem Sinne die Kombination aus einem Lagerbolzen und dem diesen radial umfassenden, um die Achse des Lagebolzens schwenkbaren Teil verstanden.

Bei der konkreten Festlegung der Positionen der verschiedenen Hebelenden und der Gestaltung von Hebeln, Kulissenbahnen und Scharniergehäuseformen wird typischerweise durch Simulation in Zeichnungen in mehreren Iterationsschritten vorgegangen. Eine beispielhafte Vorgangsweise sei listenartig kurz erklärt:
- Flügelgeometrie und Wandgeometrie festlegen, ebenso Größe und Lage der Scharniergehäuse an Flügel und Wand.
- Zwei Dreiecke festlegen, bei denen die Eckpunkte relativ zueinander jeweils so liegen wie die Schwenkachsen an den jeweils einem Haupthebel (Schwenkachse an flügelseitigem Hebelende, Schwenkachse an wandseitigem Hebelende, Schwenkachse welche die beiden Haupthebel miteinander verbindet)
- Lage von Flügel zu Wand bei den Öffnungswinkeln 0°, 45°, 90° und 180° annehmen, dabei jeweils die Lage der die beiden Haupthebel repräsentierenden beiden Dreiecke annehmen und die jeweiligen Positionen der Hebelenden an Wand bzw. Flügel markieren.
- An Wand und Flügel Bewegungsbahnen einzeichnen, welche die Positionsmarkierungen der Hebelenden verbinden und als Bewegungsbahn dieser Hebelenden angenommen werden können.
- Formen der beiden Haupthebel und ggf. der Zusatzhebel annehmen und mit diesen die Bewegungssimulation durchlaufen. Die Formen der Hebel und ggf. der Führungsbahnen der Bewegungen der Hebelenden so lange ändern, bis die Bewegungssimulationen zu keinen Kollisionen mehr führen.

Eine beispielhafte Ausführung ist in Fig 1 und Fig. 2 veranschaulicht.

Die Lösung der dritten Aufgabe wird anhand der Zeichnungen 3, 4, 5 und 6 beispielhaft skizziert, wobei die Zeichnungen 3, 4 und 5 den gleichen Gegenstand in unterschiedlichen Ansichten zeigen, und die Zeichnung 6 einen weiteren Gegenstand zeigt.
Fig. 1 und Fig. 2 zeigen ein beispielhaftes erfindungsgemäßes sechsachsiges Scharnier gemäß obiger allgemeiner Erklärung in Schnittansicht in eingebautem Zustand, wobei die Schnittebene normal zu den Achsen des Scharniers liegt. Fig. 1 zeigt das Scharnier in geschlossenem Zustand, Fig 2 zeigt es in 180° geöffnetem Zustand.
Fig. 3 zeigt den Verbindungsbereich zwischen einem erfindungsgemäß ausgebildeten Scharniergehäuse 22 und einer Wand bzw. einem Flügel 21 in Frontalansicht.
Fig. 4 zeigt den Verbindungsbereich von Fig. 3 in der dort mit "A-A" angedeuteten Schnittansicht.
Fig. 5 zeigt den Verbindungsbereich von Fig. 3 in der dort mit "B-B" angedeuteten Schnittansicht.

Jener Haupthebel (6) welcher an einem Endbereich in einer Kulissenführung (9) an einem Scharniergehäuse (5) geführt schwenkbar und translatorisch verschiebbar gehalten ist, wird mit einem Stützholm (17) ausgestattet, welcher eine Verlängerung des Haupthebels (6) über Lagerung um die Schwenkachse (14) an der Kulissenführung (9) darstellt, und welcher an eine obere und eine untere Fläche des Scharniergehäuses (5) soweit heranreicht, dass er mit dieser in Berührung kommen kann, und während der Öffnungs- und Schließbewegungen des Scharniers an diesen Deckflächen entlang gleitet.

Besagte Flächen des Scharniergehäuses (5) sind zu den Schwenkachsen des Scharniers (3) normal ausgerichtet. Damit wird auf einfache Weise eine zusätzliche Stützwirkung des Scharniers (3) vor allem gegen absenkende Schwenkbewegung des Flügels (2) erreicht. Es ist vorteilhaft, wenn sich der Flächenbereich, an welchem der Stützholm (17) und besagte Flächen des Scharniergehäuses (5) berühren, während der gesamten Öffnungsbewegung des Flügels (2) tiefer im jeweiligen Scharniergehäuse (5) liegt, als jene Schwenkachse (11), an welcher ein Haupthebels (7) ausschließlich schwenkbar an diesem Scharniergehäuse (5) gehalten ist.

Die Baugruppe umfasst unter anderem einen Teil 23, welcher gegenüber der Wand bzw. dem Flügel 21 unverschiebbar gehalten ist, sowie ein Scharniergehäuse 22, welches an der Wand bzw. dem Flügel 21 zu befestigen ist, wobei die Höhe gegenüber der Wand bzw. dem Flügel 21 fein einjustierbar sein soll. Bei der Bauweise gemäß den Zeichnungen 3, 4 und 5 geschieht dies, indem der gegenüber der Wand bzw. dem Flügel 21 nicht verschiebbare "ortsfeste" Teil 21 eine schräg verlaufende Mutternbohrung 24 aufweist, durch welche hindurch ein Gewindestift 25 schraubbar ist, welcher mit einem Stirnende an eine horizontal ausgerichtete Begrenzungswand des Scharniergehäuses 22 trifft.

Das Scharniergehäuse 22 und der ortsfeste Teil 21 liegen an einer vertikalen Berührungsfläche aneinander an. Normal zu dieser Berührungsfläche verlaufen Schrauben 27 durch jeweils eine als Langloch ausgebildete Schraubendurchgangsbohrung in dem einen dieser Teile in eine Gewindebohrung im anderen dieser beiden Teile hinein. Die längere Abmessung der Langlöcher ist dabei vertikal ausgerichtet.

So lange die Schrauben 27, welche dazu bemessen sind den ortsfesten Teil 23 und das Scharniergehäuse 22 aneinander zu fixieren, gelockert sind, sind der ortsfeste Teil 23 und das Scharniergehäuse gegeneinander vertikal verschiebbar und diesbezüglich fein einjustierbar, indem der Gewindestift 25 in der zugehörigen Mutternbohrung 24 hinein oder heraus geschraubt wird. Sobald die passende Stellung erreicht ist, können die Schrauben 27 angezogen werden, womit die Höhe des Scharniergehäuses 22 gegenüber der Wand bzw. dem Flügel 21 fixiert ist.

Fig. 6 zeigt eine innerhalb des vorliegenden Erfindungsgedankens liegende kinematische Umkehrung des Prinzips der Bauweise von Fig. 3 bis Fig. 5. Die schräg verlaufende Gewindebohrung 34 befindet sich nun im Scharniergehäuse. Ein durch diese Gewindebohrung verlaufender Gewindestift drückt gegen eine horizontale Fläche eines ortsfest an der Wand bzw. dem Flügel 21 fixierten Teils 33. (Wenn das Material der Wand bzw. des Flügels 21 genügend fest ist, kann auch auf den Teil 33 verzichtet werden, und der Gewindestift kann direkt auf eine horizontale Fläche der Wand bzw. des Flügels 1 andrücken.) Wenn durch Ein- bzw. Ausschrauben des besagten Gewindestiftes die relative Höhe des Scharniergehäuses 32 gegenüber der Wand bzw. dem Flügel 21 passend einjustiert ist, werden Schrauben 35, die durch Langlöcher 36 im Scharniergehäuse in Muttergewinde in der Wand bzw. im Flügel 21 hinein verlaufen, angezogen, womit das Scharniergehäuse 32 gegenüber der Wand bzw. dem Flügel 21 starr fixiert ist.

### Bezugszeichenliste

- 1: Wand
- 2: Flügel
- 3: Scharnier
- 4: wandseitiges Scharniergehäuse
- 5: flügelseitiges Scharniergehäuse
- 6: wandseitiger Haupthebel
- 6a: erstes wandseitiges Hebelende
- 6b: zweites flügelseitiges Hebelende
- 7: flügelseitiger Haupthebel
- 7a: erstes flügelseitiges Hebelende
- 7b: zweites wandseitiges Hebelende
- 8: wandseitiger Zusatzhebel
- 8a: erstes Ende
- 8b: zweites Ende
- 9: flügelseitige Kulissenführung
- 10: erste Schwenkachse
- 11: zweite Schwenkachse
- 12: gemeinsame Schwenkachse
- 13: dritte Schwenkachse
- 14: fünfte Schwenkachse
- 15: Laibungsfläche
- 16: vierte Schwenkachse
- 17: Stützholm
- 17a: Innenseite
- 17b: Außenseite
- 18: Scharnierfläche
- 19a: Innenseite
- 19b: weitere Innenseite
- 21: Wand bzw. Flügel
- 22: Scharniergehäuse
- 23: Gegenüber Wand bzw. Flügel unverschiebbar fixierter Teil (ortsfester Teil)
- 24: Gewindebohrung schräg verlaufend
- 25: Gewindestift (Madenschraube)
- 26: Schraube zur Verbindung mit Wand bzw. Flügel
- 27: Schraube zur Verbindung Scharniergehäuse und ortsfestem Teil
- 28: Langloch
- 32: Scharniergehäuse
- 33: Gegenüber Wand bzw. Flügel unverschiebbar fixierter Teil (ortsfester Teil)
- 34: Gewindebohrung schräg verlaufend
- 35: Schraube zur Verbindung des ortsfesten Scharniergehäuses mit der Wand bzw. dem Flügel
- 36: Langloch

## Patentansprüche

1. Sechs- oder siebenachsiges Scharnier (3) mit einem wandseitigen Scharniergehäuse (4) für den verdeckten, bei Einbau an einer Laibungsfläche (15) einer Türöffnung einer Wand (1), mit einem flügelseitigen Scharniergehäuse (5) zum verdeckten Einbau an einer Scharnierfläche (18) eines an der Wand (1) schwenkbar gehaltenen Flügels (2), wobei das wandseitige Scharniergehäuse (4) und das flügelseitige Scharniergehäuse (5) durch eine einen wandseitigen Haupthebel (6) und einen mit dem wandseitigen Haupthebel (6) an einer gemeinsamen Schwenkachse (12) schwenkbar gehaltenen flügelseitigen Haupthebel (7) aufweisenden Scharnierbügelanordnung zwischen einer Öffnungsposition und einer Schließposition schwenkbar aneinandergehalten sind,
wobei der wandseitige Haupthebel (6) mit einem ersten wandseitigen Hebelende (6a) gegenüber dem wandseitigen Scharniergehäuse (4) um eine erste Schwenkachse (10) ausschließlich drehbar beweglich gelagert gehalten ist und der flügelseitige Haupthebel (7) mit einem ersten flügelseitigen Hebelende (7a) gegenüber dem flügelseitigen Scharniergehäuse (5) um eine zweite Schwenkachse (11) ausschließlich drehbar gelagert gehalten ist,
wobei der flügelseitige Haupthebel (7) ein zweites wandseitiges Hebelende (7b) aufweist, mit welchem er um eine dritte Schwenkachse (13) mit einem ersten Ende (8a) eines wandseitigen Zusatzhebels (8) schwenkbarer verbunden ist, dessen zweites Ende (8b) an einer vierten Schwenkachse (16) ausschließlich schwenkbar mit dem wandseitigen Scharniergehäuse (4) verbunden ist,
wobei der wandseitige Haupthebel (6) ein zweites flügelseitiges Hebelende (6b) aufweist, welches mit einer daran zwangsgeführten fünften Schwenkachse (14) mit dem flügelseitigen Scharniergehäuse (5) verbunden ist,
wobei zumindest die erste Schwenkachse (10), die dritte Schwenkachse (13) und die vierte Schwenkachse (16) jeweils als Achsbolzen mit einem einheitlichen Durchmesser (d) ausgeführt sind,
**dadurch gekennzeichnet, dass** die dritte Schwenkachse (13) und die vierte Schwenkachse (16) um mehr als einen Durchmesser (d) gegenüber der ersten Schwenkachse (10) in der Wandrichtung versetzt liegen.

2. Scharnier (3) nach Anspruch 1, **dadurch gekennzeichnet, dass** die fünfte Schwenkachse (14) dadurch an dem flügelseitigen Scharniergehäuse (5) zwangsgeführt ist, dass diese normal zu ihrer Ausrichtung geführt translatorisch verschiebbar gehalten ist.

3. Scharnier (3) nach Anspruch 1, **dadurch gekennzeichnet, dass** die fünfte Schwenkachse (14) dadurch an dem flügelseitigen Scharniergehäuse (5) zwangsgeführt ist, dass diese normal zu ihrer Ausrichtung durch einen weiteren Zusatzhebel schwenkbar gehalten ist.

4. Scharnier (3) nach einem der Ansprüche 1 bis 3, **dadurch gekennzeichnet, dass** die erste Schwenkachse (10) in der Schließposition weiter in der Wandrichtung liegt als die zweite Schwenkachse (11).

5. Scharnier (4) nach Anspruch 4, **dadurch gekennzeichnet, dass** die erste Schwenkachse (10) in der Schließposition entgegen der Flügelöffnungsrichtung um nicht mehr als einen Durchmesser (d) gegenüber der zweiten Schwenkachse (11) versetzt ist.

6. Scharnier (4) nach Anspruch 5, **dadurch gekennzeichnet, dass** die erste Schwenkachse (10) und die zweite Schwenkachse (11) sich in der Schließposition in der Andruckrichtung auf gleicher Höhe befinden.

7. Scharnier (3) nach einem der Ansprüche 1 bis 6, **dadurch gekennzeichnet, dass** sich die zweite Schwenkachse (11) an der Flügelöffnungsseite des flügelseitigen Scharniergehäuses (5) befindet.

8. Scharnier (3) nach einem der Ansprüche 1 bis 7, **dadurch gekennzeichnet, dass** die vierte Schwenkachse (16) sich an der Wandöffnungsseite des wandseitigen Scharniergehäuses (4) befindet.

9. Scharnier (3) nach einem der Ansprüche 1 bis 8, **dadurch gekennzeichnet, dass** das wandseitige Scharniergehäuse (4) und das flügelseitige Scharniergehäuse (5) in der Schließposition mit einer komplementären Form ineinander eingreifen.

10. Scharnier (3) nach Anspruch 9, **dadurch gekennzeichnet, dass** die Lagerung der ersten Schwenkachse (10) in einem in vorstehendem Vorsprung (19) des wandseitigen Scharniergehäuses (4) gehalten ist.

11. Scharnier (3) nach einem der Ansprüche 1 bis 10, **dadurch gekennzeichnet, dass** sich in der Schließposition die dritte Schwenkachse (13) an der Wandschließseite des wandseitigen Scharniergehäuses (4) befindet.

12. Scharnier (3) nach einem der Ansprüche 1 bis 10, **dadurch gekennzeichnet, dass** in einer Öffnungsposition, insbesondere bei 180° geöffneter Scharnierposition, die dritte Schwenkachse (13) des zweiten wandseitigen Hebelendes (7b) des flügelseitigen Haupthebels (7) gegenüber der ersten Schwenkachse (10) in der Seitenrichtung um mehr als den Durchmesser (d) versetzt ist.

13. Scharnier nach einem der Ansprüche 1 bis 12, **dadurch gekennzeichnet, dass** der wandseitige Haupthebel (6) an einem zweiten flügelseitigen Hebelende (6b) über die fünfte Schwenkachse (14) hinaus mit einem Stützholm (17) übersteht, welcher in einer maximalen Öffnungsposition das erste flügelseitige Hebelende (7a) des flügelseitigen Haupthebels (7) formschlüssig umgreift und an diesem mit einer Innenseite (17a) flächig anliegt.

14. Scharnier nach Anspruch 13, **dadurch gekennzeichnet, dass** der Stützholm (17) in einer Schließposition mit einer Außenseite (17b) an einer zugeordneten Innenfläche (5a) des flügelseitigen Scharniergehäuses (5) anliegt.

15. Scharnieranordnung mit einer eine Öffnung umfassenden Wand (1), mit einem Flügel (2) für das wahlweise Verschließen der Öffnung und zumindest einem die Wand (1) mit dem Flügel (2) schwenkbeweglich verbindenden Scharnier (3) nach einem der Ansprüche 1 bis 14, wobei das wandseitige Scharniergehäuse (4) an der Wand (1) und das flügelseitige Scharniergehäuse (5) an dem Flügel (2) befestigt ist.

16. Scharnieranordnung nach Anspruch 15, **dadurch gekennzeichnet, dass** sich die erste Schwenkachse (10) in der Schließposition flügelseitig hinter der der Laibungsfläche (15) zugewandten Scharnierfläche (18) des Flügels (2) im Bereich der Flügelöffnungsseite des flügelseitigen Scharniergehäuses (5) befindet.
